# FASCICULE DE BREVET EUROPEEN

(11) **EP 0 553 011 B1**
(45) Date de publication et mention de la délivrance du brevet: **26.07.1995**
(21) Numéro de dépôt: 93400103.3
(22) Date de dépôt: 18.01.1993
(51) Int. Cl.: B43K 27/02, B43K 24/06

(54) **Instrument à écrire à organe d'écriture mine ou bille**
Schreibgerät mit Füllbleistift oder Kugelschreiber
Writing instrument with mechanical pencil or ball point pen

(30) Priorité: 21.01.1992 FR 9200597
(43) Date de publication de la demande: 28.07.1993
(73) Titulaire: S.T. DUPONT Société anonyme dite:, F-75755 Paris Cédex 15 (FR)
(72) Inventeur: Morel-A-L'Huissier, Jean, F-74210 Faverges (FR); Calgaro, Honoré, F-74000 Annecy (FR)
(74) Mandataire: Jolly, Jean-Pierre

(56) Documents cités:
- EP-A- 0 378 724
- CH-A- 256 550
- FR-A- 1 004 813
- FR-A- 1 252 896
- GB-A- 2 185 713
- US-A- 4 290 707

## Description

L'invention concerne un instrument à écrire permettant d'écrire indifféremment avec un organe d'écriture de type bille ou de type mine.

On connaît par FR-A-1 004 813 un instrument à écrire conforme à la partie préambule de la revendication 1. Néanmoins, dans cet instrument, l'organe d'écriture est monté directement sur l'élément entraîneur de sorte qu'il ne reçoit qu'un organe d'écriture déterminé mine ou bille. Par ailleurs, il ne permet pas une avancée déterminée de mine pour un organe d'écriture à mine muni d'un mécanisme de pince ou mécanisme de mine.

Il existe des dispositifs qui autorisent la possibilité d'écriture, soit par mine soit par bille avec le même instrument.

Ainsi, on connaît déjà un instrument à écrire possédant les deux fonctions bille et mine, l'utilisateur choisissant celle qu'il souhaite par des manoeuvres d'un organe de commande, qui sont généralement de rotation. Cet instrument, même s'il présente l'avantage d'offrir en permanence le choix des deux types d'écriture, mine ou bille, présente un double inconvénient, de caractère esthétique d'une part et de capacité d'écriture d'autre part. En effet, cet instrument doit contenir les deux types d'organes d'écriture indépendants mine et bille. Il requiert donc une dimension relativement importante en diamètre, et de réduire de façon générale la taille des recharges billes.

En outre, comme décrit par GB-A-2 185 713, dans ce type d'instrument les organes d'écriture étant disposés latéralement et leur fixation aux embouts entraîneurs étant nécessairement relativement souple pour autoriser une légère déviation angulaire de l'organe d'écriture au cours de sa translation, on ne peut éviter sur ce type d'instrument des coincements intempestifs de l'organe de commande du fait de la sujétion en coincement des embouts entraîneurs des organes d'écriture.

On connaît également un instrument à écrire dans lequel le fabricant (ou l'utilisateur) peut introduire deux modèles de mécanisme, l'un permettant de commander les déplacements d'une recharge à bille, et l'autre permettant de commander le mécanisme de l'organe à mine afin d'assurer les fonctions d'alimentation en mine. Selon le choix du type d'écriture conféré préalablement à l'instrument par le fabricant ou par l'utilisateur, les inconvénients sont différents. Si c'est le fabricant qui détermine le type d'écriture, il doit disposer d'un stock suffisant d'instruments équipés avec les deux types de mécanisme, afin de pouvoir livrer rapidement les différents modèles. En outre, lorsque ces produits font l'objet de décorations différentes, ceci conduit à un stock important de produits finis, avec les conséquences financières correspondantes. Si c'est l'utilisateur qui pratique lui-même le changement de mécanisme, il doit disposer de deux mécanismes complets, d'où un supplément de coût, et afin que l'opération soit aisément réalisable, le fabricant doit réaliser un produit particulièrement fiable dont le démontage et le montage puissent être effectués facilement et de nombreuses fois, ceci sans outil particulier, ce qui entraîne des coûts de fabrication élevés.

L'invention a pour but de remédier à ces inconvénients grâce à l'enseignement de la revendication 1.

Cette conception originale de l'instrument qui permet d'obtenir les deux types d'écriture, le choix étant fait par l'utilisateur qui n'aura pour toute intervention qu'à remplacer l'organe d'écriture en place par un autre, de la même façon qu'il remplace une recharge vide, donne à l'instrument à écrire une plus grande latitude de formes et de dimensions relativement aux instruments existants de ce type, en particulier, quant à la finesse de la forme et au poids, réduit au minimum nécessaire.

L'élément entraîneur est tubulaire, étant constitué par un simple tube monté coulissant à l'intérieur du corps de l'instrument, et mû par l'intermédiaire de l'organe de commande. L'action de l'organe de commande sur cet élément entraîneur peut être issue d'une manoeuvre de translation directe de l'organe par l'opérateur, par exemple à l'aide d'un doigt sur un embout de manoeuvre, et verrouillage de position de l'organe sur un élément d'accrochage à crans ou être indirecte par rotation de cet organe, conduisant par un jeu de cames approprié à l'action de translation sur l'élément entraîneur en vue de sortir ou non l'organe d'écriture proprement dit (sa pointe d'écriture).

L'élément entraîneur peut encore être constitué par une partie du corps de l'instrument lui-même.

Selon cette conception de l'instrument selon l'invention on obtient un guidage optimal de l'organe d'écriture sélectionné.

D'autres aspects et caractéristiques de l'invention seront apparents au regard de la description ci-après d'exemples de réalisation présentés à titre non limitatif et en référence aux dessins annexés, sur lesquels :
- la figure 1 est une vue en élévation d'un organe d'écriture à bille utilisé pour l'instrument à écrire de l'invention;
- la figure 2 est une vue en élévation d'un organe d'écriture à mine utilisé pour l'instrument à écrire selon l'invention;
- la figure 3 est une vue en coupe agrandie de la partie d'extrémité côté pointe d'écriture de l'organe d'écriture de la figure 2;
- la figure 4a est une vue en coupe de l'instrument sans organe d'écriture et la figure 4b est une vue en coupe agrandie de l'instrument selon la ligne A-A de la figure précédente;
- la figure 5 est une vue en coupe de l'instrument avec un organe d'écriture à bille en position rentrée;
- la figure 6 est une vue en coupe de l'instrument avec un organe d'écriture à bille en position sortie;
- la figure 7 est une vue en coupe de l'instrument avec un organe d'écriture à mine en position rentrée;
- la figure 8 est une vue en coupe de l'instrument avec un organe d'écriture à mine en position sortie d'écriture;
- la figure 9 est une vue en coupe de l'instrument avec un organe d'écriture à mine en position sortie de compression pour l'alimentation en mine;
- la figure 10 est une vue en coupe d'un autre mode de réalisation de l'instrument sans organe d'écriture;
- la figure 11 montre selon une vue éclatée l'organe de manoeuvre de l'entraîneur interne;
- les figures 12a et 12b montrent respectivement l'instrument avec une recharge bille en position rentrée et le développé correspondant de l'organe de manoeuvre;
- les figures 13a et 13b montrent respectivement l'instrument avec une recharge bille en position sortie d'écriture et le développé correspondant de l'organe de manoeuvre;
- la figure 14 montre l'organe à mine correspondant;
- la figure 15 montre l'instrument avec son organe à mine dans une première position (position d'écriture);
- la figure 16 montre l'instrument avec son organe à mine en compression pour sortir une portion de mine;
- la figure 17a montre un troisième mode de réalisation de l'instrument à écrire sans organe d'écriture;
- la figure 17b montre l'ensemble d'entraînement correspondant de l'organe d'écriture;
- la figure 17c montre le système d'attache de l'élément de liaison de l'organe d'écriture à l'entraîneur;
- la figure 18 montre l'instrument avec un organe à bille en position rentrée;
- la figure 19 montre l'instrument avec un organe à bille en position sortie d'écriture;
- la figure 20 montre l'instrument à mine en position rentrée;
- la figure 21 montre l'instrument avec un organe à mine en position sortie d'écriture;
- la figure 22 montre l'instrument avec un organe à mine en position sortie d'alimentation;
- le figure 23a montre un quatrième mode de réalisation de l'instrument à écrire sans organe d'écriture;
- les figures 23b et 23c montrent l'ensemble d'entraînement de l'entraîneur;
- les figures 24 et 25 montrent les cames d'entraînement, respectivement dans deux positions d'équilibre différents;
- les figures 26a et 26b montrent respectivement l'instrument avec un organe à bille en position rentrée et la position de cames correspondante;
- les figures 27a et 27b montrent respectivement l'instrument avec un organe à bille en position sortie et le position de cames correspondante;
- les figures 28a et 28b montrent respectivement l'instrument avec un organe à mine en position rentrée et la position de cames correspondante;
- les figures 29a et 29b montrent respectivement l'instrument avec un organe à mine en position sortie et le position de cames correspondante;
- les figures 30a et 30b montrent respectivement l'instrument avec un organe à mine en position sortie intermédiaire d'alimentation et la position de cames correspondante;
- les figures 31a et 31b montrent respectivement l'instrument avec un organe à mine en position sortie maintenue de conpression et la position de cames correspondante; et
- les figures 32 et 33 montrent les développés de cames utilisables.

Dans la suite du texte, on appellera organe d'écriture à bidle 1 le sous-ensemble (figure 1) constitué d'un tube rempli d'encre et muni à une extrémité d'une bille sertie permettent le transfert de l'encre du tube eu support sur lequel l'utilisateur écrit, ledit tube comportant éventuellement un épaulement 2 du côté écriture. On appellera organe d'écriture à mine 1' un sous-ensemble (figure 2) comportant un réservoir de mines et un mécanisme à pince qui, sollicité en compression, est susceptible de faire sortir des portions de mine d'une longueur déterminée. Ledit mécanisme est d'un modèle couramment disponible auprès des fabricants, son fonctionnement étant basé sur le fait que lors d'une compression de celui-ci, une pince 4 (figure 3) se déplace, entraînant dans son mouvement une mine. A la fin de son mouvement de translation, la pince s'ouvre et libère la mine. Lorsque l'effort de conpression est relâché, la pince recule en se refermant et la mine est retenue dans son guide 5. Ce sous-ensemble comporte un épaulement 2' du côté de la pointe d'écriture. Chacun des organes d'écriture, bille ou mine, peut être muni à l'extrémité opposée à la pointe d'écriture d'un élément de liaison ou embout (respectivement 3, 3'), immobilisé au moins en translation par rapport à l'organe d'écriture.

Selon les organes d'écriture utilisés, l'élément de liaison peut jouer plusieurs rôles. Il peut en premier lieu avoir un rôle de compensateur par rapport aux possibles différences de longueur des organes d'écriture, mine et bille. En second lieu, il tient un rôle d'adaptateur afin de rendre les extrémités opposées à la pointe d'écriture identiques en formes et dimensions. Enfin, il peut apporter un avantage pratique de manipulation pour l'utilisateur lors d'un changement d'organe d'écriture en possédant par exemple un état de surface extérieure cranté.

Les organes d'écriture sont classiques, comme mentionné précédemment, mais ils peuvent être intégrés à des instruments à écrire selon l'invention de configurations diverses.

Un premier exemple de réalisation est maintenant décrit. L'instrument à écrire représenté est constitué (figure 4a) d'un tube inférieur appelé gaine 11 et d'un capuchon supérieur 12. Le tube 11 possède du côté écriture une butée 111 sur laquelle vient s'appuyer l'organe d'écriture. Le tube 11 possède un filetage mâle externe 112. Le capuchon 12 remplit la fonction d'entraîneur tubulaire de l'organe d'écriture, possédant dans la partie intérieure un logement 122 apte à recevoir l'extrémité 3 ou 3' de cet organe d'écriture et à retenir celui-ci grâce à une déformation élastique (par emmanchement). Ce capuchon 12, se présentant sous la forme d'un tube, possède un filetage femelle interne 123 capable de recevoir le filetage mâle 112 du tube 11, de manière à solidariser ces tubes, et deux rainures longitudinales 124 et 125 formées dans son épaisseur (figure 4b). Un organe élastique annulaire 13 est reçu dans une gorge 113 du tube 11. Cet organe plastique 13 présente une protubérance 131, et est immobilisé solidairement au tube 11 par l'intermédiaire de ses extrémités recourbées insérées dans une fente 114 du tube 11. Le capuchon 12 comporte une agrafe 20 et son dispositif de fixation 21.

Le fonctionnement de l'instrument à écrire est le suivant. L'utilisateur désolidarise par dévissage le capuchon 12 du tube 11, insère l'organe d'écriture choisi, à mine ou à bille, dans le logement 122 du capuchon, puis le revisse sur le tube 11.

Le fonctionnement est d'abord décrit avec un organe d'écriture à bille. Initialement, lorsque l'organe d'écriture se trouve en position rentrée (figure 5), la protubérance 131 se trouve dans le logement 125. La manoeuvre en rotation relative du capuchon 12 par rapport au tube 11 provoque sa translation par l'intermédiaire des filetages 112 et 123 et entraîne dans cette translation l'organe d'écriture. Lorsque la protubérance 131 se trouve en face du logement 124 du capuchon (figure 4b), l'organe élastique 13 se détend provoquant un freinage du mouvement de rotation qui indique à l'utilisateur que la pointe de l'organe d'écriture est sortie (figure 6). Une tentative de rotation supplémentaire conduit l'éventuel épaulement 2 de l'organe d'écriture en appui sur la butée 111 interdisant ainsi toute avance supplémentaire. La rotation du capuchon 12 par rapport au tube 11 en sens inverse provoque la rétraction de l'organe d'écriture, et lorsque la protubérance 131 se trouve en face du logement 125 du capuchon, l'organe élastique 13 se détend en provoquant un freinage du mouvement de rotation qui indique à l'utilisateur que la pointe de l'organe d'écriture est rentrée à l'intérieur du stylo.

Le fonctionnement est maintenant décrit avec un organe d'écriture à mine. La figure 7 montre le positionnement relatif des divers organes dans la position rentrée. la rotation du capuchon provoque le même mouvement que précédemment, c'est-à-dire la sortie de l'extrémité de l'organe d'écriture à mine, positionnant son épaulement 2' sensiblement en appui sur la butée 111 de la gaine (figure 8). Si l'utilisateur prolonge cette rotation en faisant passer la protubérance 131 au delà du logement 124, il provoque ainsi une nouvelle avance du mécanisme mine qui assurera la compression de l'organe d'écriture, compression exercée entre l'appui 2' et l'extrémité 3' solidaire du capuchon 12. Cette compression sollicite le mécanisme interne de l'organe d'écriture mine et provoque la sortie d'une portion de mine (figure 9). La rotation relative du capuchon dans l'autre sens, libèrant le mécanisme de l'organe d'écriture mine de l'effort de compression, permet un retour à la position d'écriture (figure 8). La protubérance 131 est alors placé dans le logement 124, permettant naturellement une nouvelle manoeuvre pour une avancée de la mine à son épuisement. Enfin, une nouvelle rotation dans le même sens que précédemment entraîne la rentrée du mécanisme à l'intérieur de l'instrument (figure 7) de la même façon que dans le cas d'un organe d'écriture à bille, la protubérance 131 se plaçant dans la logement 125.

Un second exemple de réalisation est maintenant décrit. L'instrument à écrire est constitué comme précédemment (figure 10) d'un corps compose de deux tubes mis bout-à-bout, sensiblement de même diamètre et de même longueur, l'un inférieur ou antérieur appelé gaine 11 et possèdent du côté écriture une butée 111 sur laquelle pourra s'appuyer l'épaulement de l'organe d'écriture, et l'autre supérieur 12, appelé capuchon, comportant des dents 126 et 127 (figure 11), de longueurs différentes dans la partie postérieure de sa face interne. Il comprend en outre un entraîneur tubulaire central 23 monté coulissant dans le corps et possédant à une extrémité un filetage 231 dans lequel l'utilisateur pourra visser l'élément de liaison 3 ou 3' dans lequel est emmanché l'organe d'écriture. Un dispositif de manoeuvre 6, fonctionnant par encliquetage et connu en soi (figure 11), est situé à l'extrémité postérieure de l'instrument. Ce dispositif entraîne la translation de l'entraîneur. Un insert d'arrêt 16 est emmanché à force dans le tube 11. Un organe élastique de rappel 17 est comprimé entre l'insert 16 et l'entraîneur tubulaire 23. Une agrafe 20 et son dispositif de fixation 21 sont montés comme précédemment sur le capuchon. Le dispositif d'encliquetage (figure 11) fonctionne de façon classique par la manoeuvre en translation d'un poussoir d'extrémité 14 et permet d'obtenir deux positions d'équilibre d'un tube interne mobile rainuré 15 en contact avec l'entraîneur, ceci grâce à la présence de dents radiales 141 et 151 présentant un léger décalage angulaire et situées sur leurs faces en contact, de dents 142 sur une partie de la surface latérale extérieure du poussoir 14, dents s'engageant entre les dents 126 et 127 du capuchon 12 et de logements 152 et 153 à la surface extérieure du tube 15, logements dans lesquels s'introduisent les dents 126 et 127 du capuchon.

Le fonctionnement de l'instrument est le suivant. L'utilisateur désolidarise le capuchon 12 de la gaine 11 (par dévissage), visse l'organe d'écriture choisi dans l'entraîneur tubulaire 23 par l'intermédiaire de l'élément de liaison 3 ou 3', puis remet le capuchon 12 avec l'organe d'écriture sur la gaine 11.

Le fonctionnement est d'abord décrit avec un organe d'écriture à bille. Dans la position d'équilibre initiale (figure 12a et 12b), les dents 126 et 127 du capuchon 12 sont engagées respectivement dans les logements 152 et 153 du capuchon. Une pression exercée sur le poussoir 14 provoque une translation vers l'avant de l'entraîneur tubulaire, ce qui provoque la sortie de la pointe d'écriture. En fin de mouvement de translation du poussoir, les dents 126 et 127 du capuchon échappent des rainures 152 et 153 du tube rainuré, permettant à celui-ci une légère rotation sous l'effet de la poussée des dents radiales du poussoir 14 et du tube 15. Au relâchement du poussoir, le tube 15 ne recule que très faiblement, les dents du capuchon s'engageant à nouveau dans las rainures mais avec un décalage par rapport à la position initiale, les dents les plus longues 126 étant introduites dans les rainures les plus courtes 153 et réciproquement (figure 13b). Une nouvelle pression sur le poussoir 14 provoque les mêmes mouvements. Par contre, lors du relâchement de la pression sur le poussoir, ce sont les dents 126 et 127 qui s'introduisent respectivement dans les logements 152 et 153 du tube 15, permettant à celui-ci de reculer sous la poussée du ressort 17 exercée par l'intermédiaire de l'entraîneur tubulaire 13. Le cycle précédent peut alors reprendre.

Le fonctionnement est maintenant décrit avec un organe d'écriture à mine. Dans ce cas, l'élément de liaison 3' de l'organe à mine (figure 14) a une longueur telle que, dans la première position d'équilibre, l'épaulement 2' de l'organe d'écriture est quasiment en appui sur la butée 111 de la gaine 11 (figure 15). Une pression exercée sur le poussoir 14 provoque l'avance du tube rainuré 15 et donc celle de l'entraîneur tubulaire 13. Ceci détermine une mise en appui de l'épaulement 2' sur la butée 111, puis la sortie d'une portion de mine (figure 16). Après relâchement de la pression sur le poussoir, l'instrument est en position d'écriture et apte à recevoir de nouvelles sollicitations pour des sorties de mines.

Un troisième mode de réalisation est à présent décrit. L'instrument à écrire est constitué (figure 17a, 17b, 17c) d'un corps composé comme précédemment de deux tubes mis bout-à-bout, sensiblement de même longueur et de même diamètre, l'un appelé gaine 11 et possédant du côté écriture une butée 111 sur laquelle viendra s'appuyer l'épaulement 2' de l'organe d'écriture à mine en particulier, l'autre 12 appelé capuchon . Il comporte un entraîneur tubulaire central 23' dans lequel l'utilisateur insère l'organe d'écriture, l'immobilisation se faisant par l'intermédiaire d'un anneau élastique fendu 33 présent sur l'élément de liaison 3 ou 3' (lui-même emmanché sur la recharge bille ou le mécanisme mine), anneau élastique se bloquant dans une gorge interne 231' de l'entraîneur tubulaire. Ledit entraîneur tubulaire possède à son extrémité antérieure deux épaulements 234' et 232'. Un tube 24, constitué de préférence en une matière plastique, entoure l'entraîneur. Ce tube possède un doigt 241 sur sa surface latérale externe et un crantage longitudinal 242 à son extrémité antérieure. Un tube de commande 25 entourant l'entraîneur à sa partie postérieure présente vers son extrémité postérieure des dents 251 lui permettant d'être libre en translation par rapport au capuchon 12 mais lié en rotation par rapport à ce dernier, lesdites dents 251 s'introduisant dans les rainures longitudinales 121 du capuchon. Un insert 26 est emmanché à force dans la gaine 11. Cet insert est pourvu à sa surface intérieure de rainures longitudinales 261 dans lesquelles viennent coulisser les dents de crantage 242 du tube 24, interdisant ainsi toute rotation dudit tube.

Un embout tubulaire 27 est monté adjacent à l'insert. Cet embout est constitué de préférence en une matière plastique surmoulée sur l'extrémité antérieure du tube 25. Cet embout tubulaire comporte sur sa surface latérale une fente 271 faisant orifice de chemin de came hélicoïdale dans laquelle est introduit le doigt 241. L'embout est en appui contre l'insert 26. Un organe élastique 18 est comprimé entre l'épaulement 234' de l'entraîneur tubulaire et le tube 24, ménageant en position de repos un jeu "e" entre le tube 24 et l'épaulement 232' de l'entraîneur tubulaire 23'.

Divers organes de fixation sont prévus, tels qu'une vis annulaire 19 permettant d'immobiliser en translation le tube de commande 25 par l'intermédiaire de l'embout tubulaire 27, un élément élastique 120 à lame fixé dans le capuchon 12 et retenant par friction ledit capuchon sur le tube de commande 25, une agrafe 20 et une vis de fixation 22.

Le fonctionnement de l'instrument à écrire est le suivant. L'utilisateur déboîte par translation le capuchon 12 du tube de commande 25, et insère l'organe d'écriture choisi dans l'entraîneur tubulaire. L'immobilisation en translation de l'élément de liaison 3 ou 3' par rapport à cet entraîneur tubulaire est réalisée grâce à l'anneau fendu 33 logé dans une gorge 31 de l'élément de liaison, anneau fendu qui se resserant lors de l'introduction dans l'entraîneur se détend lorsqu'il est face à la gorge 231' dudit entraîneur, et solidarise ainsi l'organe d'écriture à l'entraîneur. Puis l'utilisateur remet le capuchon en place sur le tube de conmande 25.

Le fonctionnement est d'abord décrit avec un organe d'écriture à bille (figure 18). La manoeuvre en rotation du capuchon 12 par rapport à la gaine 11 entraîne avec le même mouvement de rotation le tube de commande 25 et la rampe hélicoïdale 271 de l'embout 27, provoquant ainsi la translation du doigt 241 qui entraîne dans son mouvement l'entraîneur tubulaire par l'intermédiaire du ressort 18, et donc la translation de l'organe d'écriture 1. Lorsque le doigt 241 est dans la position médiane C de la came, la pointe est alors sortie du stylo permettant ainsi l'écriture (figure 19). Si l'utilisateur prolonge cette rotation, le doigt 241 continue sur la rampe D, provoquant une nouvelle avancée de l'entraîneur tubulaire, ce qui conduit à la mise en appui de l'organe d'écriture sur la butée 111, entraînant ainsi la compression de l'organe élastique 18 qui absorbe l'effort et prévient de cette position. On évite ainsi la détérioration du doigt 241 et de la fente hélicoïdale 271. Une rotation dans le sens opposé à la précédente permet de revenir successivement à la position d'écriture et à la rentrée de l'organe d'écriture à l'intérieur de l'instrument.

Le fonctionnement est à présent décrit avec un organe d'écriture à mine (figure 20). Dans ce cas, la même rotation provoque le même mouvement, c'est-à-dire la sortie de l'extrémité de l'organe d'écriture positionnant son épaulement 2' quasiment en appui sur la butée 111 de la gaine (figure 21). La rampe C est sollicitée. Si l'utilisateur prolonge cette rotation, le doigt 241 s'engage sur la rampe D, provoquant une nouvelle avance de l'entraîneur tubulaire. Sous l'effet de la réaction du ras sort interne au mécanisme à mine, la compression de l'élément élastique 18 conduit à la mise en contact du tube 24 sur l'épaulement 232' de l'entraîneur, ce qui assure la mise en butée de l'épaulement 2' sur la butée 111 et a pour conséquence une conpression du mécanisme de l'organe d'écriture à mine, compression exercée entre l'appui 2' et son extrémité solidaire de l'entraîneur tubulaire par l'intermédiaire de l'élément 3'. Cette compression, sollicitant le mécanisme interne, détermine ainsi la sortie d'une portion de mine (figure 22). La rotation relative du capuchon dans l'autre sens libère le mécanisme de l'organe d'écriture mine de l'effort de compression. Le doigt 241 se replace dans la zone C de la came, permettant ainsi une nouvelle manoeuvre pour une nouvelle avancée de mine. Enfin, une nouvelle rotation dans le même sens que la précédente entraîne la rentrée de l'organe d'écriture à l'intérieur de l'instrument.

Les avantages de cette disposition sont multiples. Outre celui de permettre à l'utilisateur de pouvoir changer facilement de type d'écriture avec des organes d'écriture de type standard emmanchés avec un élément de liaison en matière plastique moulée donc économique, ce type de réalisation présente aussi deux autres avantages. Le premier est lié à l'ajout d'un organe élastique compensateur 18 et de l'espace "e", ajout qui confère d'une part un confort d'écriture puisque si l'utilisateur modifie sa pression d'écriture, ou bien écrit sur une surface dure, l'organe élastique est en mesure d'absorber ces variations de pression. D'autre part, il permet d'absorber les variations dimensionnelles dans la longueur du mécanisme mine en évitant une mise en compression prématurée dudit mécanisme. Par ailleurs, il évite l'usure des organes dans le cas de l'usage d'un organe d'écriture bille possédant un épaulement 2.

Un quatrième mode de réalisation est décrit ci-après. L'instrument à écrire est constitué (figures 23a, 23b, et 23c) d'un corps composé de deux tubes mis bout-à-bout, comme précédemment, sensiblement de même diamètre, l'un appelé gaine 11 et l'autre capuchon 12. La gaine se trouve du côté de l'organe d'écriture et a de préférence une forme conique à son extrémité antérieure, munie d'une butée intérieure 111. Cet ensemble, formant corps, loge un entraîneur tubulaire central 23'' dans lequel l'utilisateur insère l'organe d'écriture, soit à bille, soit à mine. Il immobilise celui-ci dans l'entraîneur par exemple par l'intermédiaire d'un filetage formé à l'extrémité postérieure et recevant une vis ou un filetage complémentaire solidaire de l'élément de liaison 3, lui-même emmanché par déformation élastique sur le corps de la recharge bille ou du mécanisme mine. Une came cylindrique en cloche 35, de préférence en matière plastique surmoulée sur l'entraîneur tubulaire, est également logée. Celle-ci possède latéralement un ergot 351. Le développé de cette came (figure 24) comporte trois zones d'équilibre A', C' et E', deux pentes ascendantes B' et D' de même inclinaison et une pente descendante F', de préférence verticale. Les longueurs projetées des zones A' à E' sur un axe parallèle aux zones A', C' et E' sont égales. Un tube de guidage 37 entoure l'ensemble sur la portion antérieure. Ce tube présente latéralement une fente 371 sur une partie de sa longueur, ladite fente recevant un ergot 351. Un tube de commande 38 entoure l'ensemble sur le portion postérieure. Ce tube présente à son extrémité antérieure une came 39 en cloche, parfaitement conplémentaire de la came 35 et constituée de préférence en une matière plastique surmoulée sur ledit tube entraîneur (figure 25). Ce tube 38 présente localement à sa surface des dents 381 qui, s'introduisant dans les rainures internes longitudinales 121 du capuchon 12, lui permettent d'être libre en translation par rapport au dit capuchon, mais lié en rotation par rapport à celui-ci. Un ressort de rappel 30 est monté entre l'extrémité antérieure de l'entraîneur et la came 35.Il tend à maintenir en position rentrée l'entraîneur tubulaire central par l'intermédiaire de la came 35. Un insert 31 est emmanché à force dans la gaine 11. Cet insert présente à son extrémité postérieure un ergot 311 s'introduisant dans la fente 371 du tube de guidage 37 et l'immobilisant en rotation. Divers organes de fixation sont également contenus, tels qu'une vis 32 permettant de solidariser en translation l'ensemble tube de commande 38 et came 39 par l'intermédiaire d'un joint de serrage 43, un élément élastique 120' fixé dans le capuchon 12 par la vis 22 serrée à son extrémité et retenant par friction le capuchon 12 sur le tube de commande 38, et une agrafe 20 fixée sur le capuchon 12 par ladite vis 22.

Le fonctionnement est d'abord décrit avec un organe d'écriture à bille partant d'une position rentrée. (figure 26a et 26b).

La rotation relative du capuchon 12 par rapport à la gaine 11 entraîne dans son mouvement le tube de commande 38 qui transmet ce mouvement à la came 39. La rotation de cette came 39 provoque la translation de la came 35 qui est immobilisée en rotation par l'intermédiaire de l'ergot 351 coulissant dans la fente 371 du tube 37. Cette translation provoque la translation de l'entraîneur tubulaire 23'' qui détermine l'avance et la sortie de l'extrémité de l'organe d'écriture (figure 27a) dont l'éventuel épaulement 2 se positionnera presque en appui sur la butée 111. De plus, pendant cette rotation et grâce à la symétrie des développés des cames, le frottement se réalise simultanément sur les surfaces parallèles correspondantes B et B' et D et D', réduisent ainsi fortement l'usure des pièces. Lorsque la rotation a conduit la partie C de la came 39 en regard de la zone A' de la came 35 (figure 27b), aucun mouvement de translation n'a lieu. La rotation relative du capuchon par rapport à la gaine dans le sens inverse permet à la zone A de la came 39 de se positionner en regard de la zone A' de la came 35, comme précédemment, autorisant ainsi le recul de ladite came 35 sous l'action du ressort 30. Cette came entraîne le recul de l'entraîneur, donc la rentrée de l'organe d'écriture.

Le fonctionnement est maintenant décrit avec un organe d'écriture à mine partant d'une position rentrée (figure 28a et 28b).

La rotation relative du capuchon 12 par rapport à la gaine 11 provoque les mêmes mouvements que dans le cas précédent et entraîne donc l'avance et la sortie de l'extrémité de l'organe d'écriture mine. Lorsque la rotation a conduit la zone C de la came 39 en regard de la zone A' de la came 35 (figure 29a et 29b), aucun mouvement de translation n'a lieu. Si la rotation est prolongée, la zone D de la came 39 se trouve en regard de la zone A' de la came 35 (figure 30b) entraînant ainsi une translation supplémentaire de ladite came 35 qui provoque un nouveau déplacement de l'entraîneur, déplacement qui induit une conpression du sous-ensemble mine qui provoque ainsi une sortie de mine (figure 30a). Le fait de relâcher le capuchon permet à la came 35 de reculer sous l'action du ressort 30, provoquant ainsi une rotation inverse spontanée de la came 39 jusqu'à la position d'équilibre d'écriture (zone C de la came 39 en regard de la zone A' de la came 35). La rotation relative du capuchon par rapport à la gaine dans le sens inverse jusqu'à positionner la zone A de la came 39 en regard de la zone A' de la came 35, provoque les mêmes mouvements que dans le cas d'un organe d'écriture à bille et par conséquent une rentrée de l'organe d'écriture à mine.

Dans ce type de réalisation, outre les avantages déjà cités, à savoir la possibilité dans un instrument à écrire de faible diamètre de choisir entre deux types d'écriture moyennant un changement très simple de l'organe d'écriture, mine ou bille, l'utilisation d'un mécanisme à double came apporte les avantages supplémentaires suivants.

Il est avantageux de donner aux cames 35 et 39 un développé selon lequel elles possèdent trois zones d'équilibre A, C et E, (A', C' et E'), les deux premières permettant à l'utilisateur de trouver aisément les deux configurations habituelles de positionnement des organes d'écriture. Dans le cas de l'usage d'un organe d'écriture mine, la troisième zone d'équilibre E présente un grand intérêt pour l'utilisateur. En effet, dans les instruments à écrire classiques équipés d'un mécanisme à pince de ce type, lorsque des morceaux de mine brisés ou de diamètre trop important ont bloqué les organes du mécanisme, l'utilisateur doit effectuer une opération fastidieuse, qui consiste à maintenir d'une main le mécanisme en position comprimée, et de l'autre main, à introduire par l'extrémité antérieure de l'instrument la tige habituellement fournie et qui permet de repousser les morceaux de mine. Avec une came conférant une position maintenue d'équilibre ou troisième position du mécanisme en position comprimée (figures 31a et 31b), ce qui, consécutivement au mouvement ayant provoqué l'avance d'une portion de mine, a positionné la pince située dans ledit mécanisme dans la position ouverte, avec compression du ressort 30, cette manipulation devient particulièrement aisée, car la conpression ne sollicite plus l'opérateur.

La forme particulière du développé de came de la figure 32 telle que décrite précédemment sera préférentiellement utilisée dans les instruments de petit diamètre car elle permet malgré une faible circonférence d'obtenir des pentes permettant une manoeuvre douce pour l'utilisateur et sans risque d'usure pour les pièces en mouvement. La forme de came de la figure 33 peut être utilisée dans des instruments de plus gros diamètre autorisant un développé de came plus important, et permettant ainsi une commande du mécanisme par rotation dans un sens ou dans l'autre.

D'autres variantes de réalisation sont encore possibles. Ainsi, dans le but de faciliter l'introduction de la recharge mine ou bille, on peut prévoir une ouverture rapide de l'instrument par un élément de couvercle latéral à engagement de fermeture par clipsage, et un système de positionnement rapide de la recharge sur l'entraîneur (sur des butées de positionnement avec engagement en clipsage), l'élément de couvercle se refermant par simple pression et s'ouvrant à l'aide d'une pastille.

L'organe de manoeuvre peut encore comporter un élément de commande sélective en fonction de l'organe d'écriture utilisé, par exemple une molette à tourner selon que l'on utilise une recharge mine ou bille, autorisant la compensation de longueur des recharges mine ou bille. Cet élément peut encore agir sur le ressort de compensation d'entraînement de l'entraîneur en le tarant différentiellement selon qu'il s'agit d'une recharge mine (plus durement) ou d'une recharge à bille.

## Revendications

1. Instrument à écrire comportant un élément entraîneur unique (12,23,23',23'') logé ou formé en son sein et apte à recevoir selon le choix de l'utilisateur un organe d'écriture de type à bille ou à mine (1,1'), constitué de façon classique par une recharge à bille ou un mécanisme à mine assurant une avancée déterminée de mine lorsqu'il est soumis à un effort de compression sur une butée appropriée (111) à son extrémité antérieure, et un organe de commande apte à mouvoir ledit élément entraîneur en translation par suite de la manoeuvre de cet organe par l'utilisateur, à une première position où l'organe d'écriture est sorti de l'instrument en vue de son utilisation et une seconde position inopérante où il est rentré à l'intérieur, ledit élément entraîneur étant un élément tubulaire guidé et actionné coaxialement au corps de l'instrument, caractérisé en ce que chacun des organes d'écriture, de type à mine ou à bille, est associé à un élément de liaison (3,3') monté sur l'élément entraîneur et auquel est attaché l'organe d'écriture, cet élément étant un organe intermédiaire entre l'organe d'écriture proprement dit et l'élément entraîneur mobile, coaxial à l'élément entraîneur et transmettant intégralement à l'organe d'écriture le mouvement imprimé à l'élément entraîneur, ayant un rôle de compensateur par rapport aux longueurs différentes des organes d'écriture, mine ou bille, d'adaptateur à l'élément entraîneur pour sa fixation à celui-ci, et de facilité de manipulation par l'utilisateur par exemple par crantage de sa surface, et en ce que ledit élément entraîneur (12,23,23',23'') est mobile à une troisième position où le mécanisme à mine de l'organe d'écriture à mine (1') est maintenu ouvert par compression de l'organe d'écriture à mine sur ladite butée (111) pour ladite avancée de mine.

2. Instrument à écrire selon la revendication 1, caractérisé en ce que ledit élément entraîneur est constitué par une partie du corps de l'instrument et par exemple par la partie de capuchon arrière (12).

3. Instrument à écrire selon la revendication 1, caractérisé en ce que la recharge à bille ou le mécanisme à mine, constituant l'organe d'écriture proprement dit, sont fixés par emmanchement de leur partie d'extrémité tubulaire postérieure à l'élément de liaison (3,3') solidaire de l'élément entraîneur.

4. Instrument à écrire selon la revendication 1, caractérisé en ce que l'élément de liaison (3,3') est monté solidairement à l'élément entraîneur par vissage de son extrémité postérieure.

5. Instrument à écrire selon la revendication 1, caractérisé en ce que l'élément de liaison (3,3') est rendu solidaire de l'élément entraîneur par une liaison à engagement de clipsage, par exemple par l'intermédiaire d'un anneau élastique fendu (33) s'engageant dans une gorge complémentaire adéquate (231') de l'élément entraîneur.

6. Instrument à écrire selon l'une des revendications précédentes , caractérisé en ce qu'il comporte un organe élastique intermédiaire (17,18,30) d'entraînement de l'élément entraîneur, apte à absorber les surpressions de manoeuvre et à améliorer le confort d'écriture de l'utilisateur.

7. Instrument à écrire selon l'une des revendications précédentes, caractérisé en ce que l'élément entraîneur est mû par un mécanisme de translation à embout de manoeuvre, formé par exemple à la partie postérieure de l'instrument, ce mécanisme faisant appel à des organes classiques de transformation de mouvement, tel que translation par effet de vissage (112,123), translation avec encliquetage de position (6), translation par rotation sur un profil de came(s) (241,271;35,39) à diverses positions d'équilibre.

8. Instrument à écrire selon la revendication 7, caractérisé en ce que ledit mécanisme de manoeuvre de l'élément entraîneur comporte deux cames en cloche (35,39), complémentaires l'une de l'autre, l'une étant immobilisée en rotation mais mobile en translation et l'autre immobilisée en translation et mobile en rotation, le développé de cames comportant trois zones d'équilibre correspondant aux positions respectives de rentrée de l'organe d'écriture, sortie de l'organe d'écriture et alimentation en mine de l'organe à mine.

9. Instrument à écrire selon l'une des revendications précédentes, caractérisé en ce qu'il s'ouvre latéralement selon une portion de son corps pour la mise en place facile et rapide de l'organe d'écriture sur des butées de positionnement adéquates de l'élément entraîneur.

10. Instrument selon l'une des revendications précédentes, caractérisé en ce que l'organe de manoeuvre de l'élément entraineur fait appel à une molette de manoeuvre sélective selon l'organe d'écriture utilisé, autorisant par exemple la compensation de longueur des recharges mine ou bille et ou tarant différentiellement le ressort intermédiaire de l'élément entraîneur.

## Claims

1. A writing implement comprising a single driving member (12, 23, 23', 23'') accommodated or formed within it and capable of receiving, in accordance with the choice of the user, a ball type writing member or a lead type writing member (1, 1'), consisting in the conventional manner of a ball-point refill or a lead mechanism ensuring defined advance of the lead when it is subjected to compression against a suitable stop (111) at its front end, and a control member capable of moving said driving member translationally, as a result of manoeuvring of this member by the user, into a first position in which the writing member has moved out of the implement with a view to its utilisation and a second, inoperative position in which it is withdrawn inside, said driving member being a tubular member guided and actuated coaxially with the body of the implement, characterized in that each of the writing members, of the lead or ball type, is associated with a connecting element (3, 3') mounted on the driving member and to which is attached the writing member, this element being an intermediate member between the writing member proper and the mobile driving member, coaxial with the driving member and transmitting fully to the writing member the movement communicated to the driving member, acting as a compensator with respect to the different lengths of the (lead or ball) writing members, as an adaptor to the driving member for fastening thereto and as a means of easing manipulation by the user, for example by serration of its surface, and in that said driving member (12, 23, 23', 23'') may be moved to a third position in which the lead mechanism of the lead writing member (1') is kept open by compression of the lead writing member against said stop (111) for said advance of the lead.

2. A writing implement according to claim 1, characterized in that said driving member consists of part of the body of the implement, for example the rear cap part (12).

3. A writing implement according to claim 1, characterized in that the ballpoint refill or the lead mechanism, constituting the writing member proper, are fixed by coupling of their rear tubular end parts to the connecting element (3, 3') firmly connected with the driving member.

4. A writing implement according to claim 1, characterized in that the connecting element (3, 3') is mounted firmly connected to the driving member by screw connection of its rear end.

5. A writing implement according to claim 1, characterized in that the connecting element (3, 3') is firmly connected to the driving element by a clip engagement connection, for example through the intermediary of a slit resilient ring (33) engaging in a suitable complementary groove (231') in the driving member.

6. A writing implement according to any one of the preceding claims, characterized in that it comprises an intermediate resilient member (17, 18, 30) for driving the driving member, capable of absorbing excess manoeuvring pressures and improving the user's writing comfort.

7. A writing implement according to any one of the preceding claims, characterized in that the driving member is moved by a translational mechanism with manoeuvring end piece formed, for example, at the rear part of the implement, this mechanism having recourse to conventional movement conversion members, such as translational movement by screwing effect (112, 123), translational movement with positional catching (6), translational movement by rotation on a cam profile(s) (241, 271; 35, 39) with various positions of equilibrium.

8. A writing implement according to claim 7, characterized in that said mechanism for manoeuvring the driving member comprises two bell cams (35, 39) complementary to each other, one being rotationally immobilised but translationally mobile and the other translationally immobilised and rotationally mobile, the cam evolute comprising three zones of equilibrium corresponding to the respective positions of withdrawal of the writing member, extension of the writing member and lead supply of the lead member.

9. A writing implement according to any one of the preceding claims, characterized in that it opens laterally along a portion of its body for easy, rapid positioning of the writing member against suitable positioning stops on the driving member.

10. An implement according to any one of the preceding claims, characterized in that the member for manoeuvring the driving member uses a selective manoeuvring wheel in accordance with the writing member used, permitting, for example, length compensation of the lead or ballpoint refills and/or differentially scaling the intermediate spring of the driving member.

## Patentansprüche

1. Schreibinstrument, bestehend aus einem einzigen Mitnehmerelement (12,23,23',23''), das in dessen Körper aufgenommen oder gebildet ist und nach Wahl des Benutzers ein Schreiborgan vom Typ mit einer Kugel oder Mine (1,1') aufnehmen kann, das auf klassische Weise aus einer Nachfüllmine oder einem Mechanismus mit einer Mine besteht, der den festgelegten Vorschub der Mine vornimmt, wenn auf einen geeigneten Anschlag (111) an seinem vorhergehenden Ende Druck ausgeübt wird, und einem Steuerorgan, das in der Lage ist, das genannte Mitnehmerelement durch Translation der Betätigung dieses Organs durch den Benutzer in eine erste Position, in der das Schreiborgan aus dem Instrument im Hinblick auf seine Benutzung hervorgetreten ist, und in eine zweite Position der Nichtbenutzung zu bewegen, in der es in den Innenraum zurückgekehrt ist, wobei das genannte Mitnehmerelement ein rohrförmiges Element ist, das im Körper des Instrumentes koaxial geführt und betätigt wird, dadurch gekennzeichnet, daß jedes der Schreiborgane des Typs mit Kugel oder mit Mine mit einem Verbindungselement (3,3') verbunden ist, das auf dem Mitnehmerelement befestigt ist und an dem das Schreiborgan befestigt ist, wobei dieses Element ein Zwischenorgan zwischen dem Schreiborgan im eigentlichen Sinne und dem beweglichen Mitnehmerelement ist, koaxial zum Mitnehmerelement, und das die auf das Mitnehmerelement ausgeübte Bewegung vollkommen an das Schreiborgan weitergibt, und eine Ausgleichsfunktion in bezug auf die unterschiedlichen Längen der Schreiborgane Mine oder Kugel hat, sowie eine Adapterfunktion an das Mitnehmerelement wegen Seiner Befestigung an diesem, und eine Funktion zur Erleichterung der Bedienung durch seinen Benutzer beispielsweise durch das Einrasten seiner Oberfläche hat, und dadurch gekennzeichnet, daß das genannte Mitnehmerelement (12,23,23',23'') in einer dritten Position beweglich ist, in welcher der Minenmechanismus des Schreiborgans mit Mine (1') durch Drücken des Schreiborgans mit Mine auf den genannten Anschlag (111) zum Vorschub der genannten Mine offen gehalten wird.

2. Schreibinstrument nach Anspruch 1, dadurch gekennzeichnet, daß das genannte Mitnehmerelement aus einem Teil des Instrumentenkörpers und zum Beispiel durch das Teil der hinteren Verschlußkappe (12) gebildet wird.

3. Schreibinstrument nach Anspruch 1, dadurch gekennzeichnet, daß die Nachfüllmine oder der Minenmechanismus, die das Schreiborgan im eigentlichen Sinne bilden, durch Einstecken ihres hinteren rohrförmigen Endes in das Verbindungselement (3,3'), das mit dem Mitnehmerelement fest verbunden ist, befestigt sind.

4. Schreibinstrument nach Anspruch 1, dadurch gekennzeichnet, daß das Verbindungselement (3,3') durch Verschrauben seines hinteren Endes fest mit dem Mitnehmerelement verbunden ist.

5. Schreibinstrument nach Anspruch 1, dadurch gekennzeichnet, daß das Verbindungselement (3,3') durch Einklipsen, zum Beispiel mit Hilfe eines elastischen geschlitzten Ringes (33), der in eine zusätzliche passende Vertiefung (231') des Mitnehmerelementes paßt, mit dem Mitnehmerelement fest verbunden ist.

6. Schreibinstrument nach einem der vorstehenden Ansprüche, dadurch gekennzeichnet, daß es ein elastisches Zwischenorgan (17,18,30) zum Mitnehmen des Mitnehmerelementes aufweist, das übermäßigen Druck beim Betätigen absorbieren und den Schreibkomfort des Benutzers erhöhen kann.

7. Schreibinstrument nach einem der vorstehenden Ansprüche, dadurch gekennzeichnet, daß das Mitnehmerelement durch einen Translationsmechanismus mit einem Ansatz zur Betätigung, der zum Beispiel aus dem hinteren Teil des Instrumentes gebildet wird, bewegt wird, wobei sich dieser Mechanismus der klassischen Organe zum Umwandlung von Bewegungen bedient, wie Translation durch Verschrauben (112,123), Translation mit Einrasten in Position (6), Translation durch Drehen auf einem Nockenprofil (241,271;35,39) mit verschiedenen Gleichgewichtslagen.

8. Schreibinstrument nach Anspruch 7, dadurch gekennzeichnet, daß der genannte Mechanismus zum Betätigen des Mitnehmerelementes zwei Nocken in Glockenform (35,39) besitzt, die sich ergänzen, wobei eine bei der Drehung fest, bei der Translation aber beweglich ist, und die andere bei der Translation fest und bei der Drehung beweglich ist, der Nockenbereich drei Gleichgewichtszonen enthält, die den jeweiligen Positionen des Zurückziehens des Schreiborgans, Heraustreten des Schreiborgans und der Minenzufuhr des Minenorgans entsprechen.

9. Schreibinstrument nach einem der vorstehenden Ansprüche, dadurch gekennzeichnet, daß es auf einem Teil seines Körpers seitlich geöffnet werden kann, um das Schreiborgan leicht und schnell in die entsprechenden Anschläge zum Positionieren das Mitnehmerelementes einsetzen zu können.

10. Schreibinstrument nach einem der vorstehenden Ansprüche, dadurch gekennzeichnet, daß das Betätigungsorgan des Mitnehmerelementes auf ein nach dem gewählten Schreiborgan selektives Bedienungsrad zurückgreift, das beispielsweise den Ausgleich der Längen der Nachfüllminen oder Kugeln gestattet und oder die Zwischenfeder des Mitnehmerelementes differentiel austariert.
